# EUROPÄISCHE PATENTSCHRIFT

(11) **EP 0 882 859 B1**
(45) Veröffentlichungstag und Bekanntmachung des Hinweises auf die Patenterteilung: **10.04.2002**
(21) Anmeldenummer: 98110326.0
(22) Anmeldetag: 05.06.1998
(51) Int. Cl.: E05B 35/10, E05B 41/00, E05B 65/10

(54) **Schloss-Beschlag-System**
Lock and fitting system
Système de serrure et ferrure

(30) Priorität: 05.06.1997 DE 29709827 U
(43) Veröffentlichungstag der Anmeldung: 09.12.1998
(73) Patentinhaber: Adolf Dolezel GmbH, 81667 München (DE)
(72) Erfinder: Roth, Georg, 82256 Fürstenfelbruck (DE)
(74) Vertreter: Draudt, Jutta, Dr.

(56) Entgegenhaltungen:
- DE-A- 3 008 728
- DE-U- 9 414 137
- FR-A- 2 477 616

## Beschreibung

Die vorliegende Erfindung betrifft ein Schloß-Beschlag-System mit einem Einsteckschloß, das eine Falle, einen Riegel, einen ersten, einem Stulp benachbarten Profilzylinder sowie einen zweiten Profilzylinder aufweist, der auf der dem Stulp entgegengesetzten Seite des ersten Profilzylinders angeordnet ist.

Wie allgemein bekannt, dienen Schloß-Beschlag-Systeme dazu, lediglich berechtigten Personen Zutritt zu den mit diesen Schloß-Beschlag-Systemen verschlossenen Räumen zu verschaffen. Daher werden nur berechtigte Personen mit den entsprechenden, Zutritt verschaffenden Schlüsseln versehen.

In den meisten Fällen weisen die Schloß-Beschlag-Systeme lediglich einen Profilzylinder auf, der dann von den berechtigten Personen mit den entsprechenden Schlüsseln betätigt werden kann. Ein Beispiel von vielen sind dabei öffentliche Behindertentoiletten.

Es gibt aber auch Fälle, in denen Schloß-Beschlag-Systeme benötigt werden, die in zwei voneinander getrennte Schließanlagen einbezogen werden müssen. Ein Beispiel dafür sind z.B. spezielle Türen, die von Mitarbeitern der Stadtwerkeund der Energieversorgung getrennt voneinander betätigt werden müssen. Ein weiteres Beispiel dafür besteht aus Räumen, die sowohl von berechtigten Personen als auch, insbesondere in Notfällen, von Angehörigen der Rettungsdienste unabhängig von dem Schließzustand der Schloß-Beschlag-Systeme betätigt werden müssen. Denkbare Anwendungen sind dabei die Schloß-Beschlag-Systeme für Türen, sanitäre Anlagen in Krankenhäusern, von Hoteltüren, evtl. Dunkelkammern von Umkehranstalten, von Sicherheitstrakten oder auch von öffentlichen Behinderten-Toiletten.

Diese Probleme konnten von Spezial-Einsteckschlössern gelöst werden, die für die Betätigung des Riegels zwei nebeneinander angeordente Profilzylinder aufweisen. Damit können jeweils unabhängig voneinander die mit diesem Spezial-Einsteckschloß versehenen Türen von zwei unterschiedlichen Berechtigungspersonenkreisen betätigt werden. Ein derartiges Spezial-Einsteckschloß bildet auch das Schloß-Beschlag-System der eingangs genannten Art.

In der DE-OS 3008728 ist eine Schließeinrichtung beschrieben, die aus einem Drehzylinderschloss oder mehreren Drehzylinderschlössern bestehen kann. In einem Beispiel wird eine aus zwei Zylinderschlössern bestehende Schließeinrichtung aufgezeigt, die für die beiden Schlösser einen Normalschlüssel und einen Hilfsschlüssel benötigt. Das erste Schloss bedarf einer Drehung der Schließnase gegen den Uhrzeigersinn, um den Schlossriegel in die Sperrstellung vorzuschieben. Beim zweiten Schloss wird die Schließnase im Uhrzeigersinn gedreht, um den Schlossriegel in die Freigabestellung zurückschließen zu können. Im Normalbetrieb soll nur das erste Schloss betätigbar und das zweite Schloss gesperrt sein. Hierfür dient ein mit einem Anker versehener Elektromagnet, wobei der Anker räumlich so angeordnet und so ausgestaltet ist, dass er bei nicht erregtem Magneten den Schließbart des zweiten Schlosses sperrend untergreift. Das zweite Schloss ist somit blockiert. Erst bei Eintreten eines Notfalls wird dieses Schloss dadurch freigegeben, dass der Elektromagnet durch unter Strom setzen erregt wird und seinen Anker gegen die Wirkung einer Feder zurückzieht.

Diese Schloß-Beschlag-Systeme haben allerdings den Nachteil, daß sie jederzeit von den beiden unterschiedlichen Berechtigungspersonenkreisen betätigt werden können. Dies ist insbesondere dann von Nachteil, wenn kein Notfall vorliegt und die mit dem oben genannten Schloß-Beschlag-System verschlossene Tür zwar von einem berechtigten Personenkreis geöffnet wird, der damit verschlossene Raum allerdings auch schon von einer berechtigten Person besetzt ist. So kann z.B. der sanitäre Raum eines Krankenhauses bereits von einem Patienten besetzt sein, der dann von einer anderen berechtigten Person gestört wird. Auch ist es dabei denkbar, daß in einem verschlossenen Hotelzimmer unliebsame Begegnungen auftreten, oder in einer verschlossenen Dunkelkammer der zu entwickelnde Film zerstört wird. Des weiteren kann eine unvermutete Öffnung eines Hochsicherheitstraktes zu ungewollten Verwicklungen führen. Außerdem ist es möglich, daß eine bereits besetzte öffentliche Behindertentoilette von einer anderen berechtigten Person geöffnet wird, obwohl diese öffentliche Behindertentoilette bereits besetzt ist.

Der Erfindung liegt daher die Aufgabe zugrunde, ein Schloß-Beschlag-System der eingangs genannten Art anzugeben, das es ermöglicht, daß von einer Seite, beispielsweise vom Inneren eines mit einer mit dem Schloß-Beschlag-System ausgestatteten Tür eines Raumes aus, derart verriegelt werden kann und gleichzeitig eine normalerweise berechtigte Person keinen Zutritt mehr zu diesem Raum hat, dieser Raum allerdings in Notfällen, beispielsweise von Rettungsdiensten, geöffnet werden kann.

Diese Aufgabe wird bei einem Schloß-Beschlag-System der eingangs genannten Art erfindungsgemäß dadurch gelöst, daß der erste Profilzylinder ein Profil-Halbzylinder ist, der bei einem Schließweg von 360° einen Schließbartweg von 180° aufweist, wobei der Schließbartweg in der Weise begrenzt ist, dass die Schließnase nicht in eine vom Riegel wegweisenden Position verfahren werden kann.

Dadurch ist es möglich, daß das Schloß-Beschlag-System von einer berechtigten Person von einer ersten Seite aus geöffnet und von einer zweiten Seite aus über den zweiten Profilzylinder derart verschlossen werden kann, daß von der ersten Seite aus die entsprechend damit ausgestattete Tür beispielsweise von Rettungsdiensten lediglich über den zweiten Profilzylinder geöffnet werden kann. Wenn also ein mit einer Tür, die das erfindungsgemäße Schloß-Beschlag-System aufweist, bereits besetzter Raum von innen verschlossen ist, kann dieser lediglich von Rettungsdiensten oder dergleichen geöffnet werden.

Um einen unberechtigten Zugang zu erschweren, ist es von Vorteil, wenn der erste Profilzylinder mittels eines Zylinderschlüssels bzw. Sicherheitsschlüssels betätigbar ist.

Da in Notfällen eine entsprechend verschlossene Tür rasch geöffnet werden muß, ist es von Vorteil, wenn der zweite Profilzylinder mittels eines Spezial-Steckschlüssels betätigbar ist, der rasch und einfach einsteckbar ist.

Um die Handhabung zu erleichtern, ist es möglich, daß sowohl der erste Profilzylinder als auch der zweite Profilzylinder mit den entsprechenden Schlüsseln nur von einer ersten Seite des Schloßsystems aus betätigbar sind. Obwohl verschiedene Betätigungsarten denkbar sind, ist es bevorzugt, daß zur Betätigung der Falle mindestens eine Türklinke angeordnet ist.

Aus Erleichterungsgründen ist es von Vorteil, daß zur Betätigung -des zweiten Profilzylinders von der der ersten Seite entgegengesetzten Seite aus ein Handhebel angeordnet ist.

Die Betätigung des Handhebels kann dadurch in vorteilhafter Weise angepaßt werden, daß ein Verbindungsstück des Handhebels zum zweiten Profilzylinder um einen Winkel zwischen 1° bis 89° verdreht ist, wobei ein Winkel von 21° bevorzugt ist.

Obwohl eine Vielzahl von Formen für das Verbindungsstück denkbar sind, ist es bevorzugt, daß das Verbindungsstück ein Verbindungsvierkant ist, der in eine entsprechende Vierkantöffnung des zweiten Profilzylinders eingreift.

Insbesondere für behinderte Personen ist es von Vorteil, wenn der Handhebel behindertengerecht geformt ist.

Um zu vermeiden, daß eine berechtigte Person vergeblich versucht, einen bereits besetzten Raum zu öffnen, ist es vorteilhaft, wenn auf der ersten Seite des Schloßsystems bzw. in einem auf dieser Seite angebrachten Beschlag eine Anzeige für den Schließzustand des Schloßsystems angeordnet ist.

Obwohl es durchaus denkbar ist, zur Einbringung, insbesondere bei einer Auswechslung, des ersten Profilzylinders diesen in einem nicht eingebauten bzw. aus der entsprechenden Tür entfernten Einsteckschloß einzusetzen, ist es vorteilhaft, daß in einer Schloßdecke bzw. in einem Schloßboden eine Aussparung zur Aufnahme einer Schließnase des ersten Profilzylinders ausgeformt ist, da dadurch der erste Profilzylinder auch dann eingesetzt werden kann, wenn das Einsteckschloß bereits in der entsprechenden Tür montiert ist.

Die Montage des zweiten Profilzylinders in das Einsteckschloß kann dadurch erleichtert werden, daß in einer Schloßdecke bzw. in einem Schloßboden zwei Anschläge angeordnet sind, die den Schließbartweg des zweiten Profilzylinders begrenzen.

Dabei ist es aus ergonomischen Gründen von Vorteil, daß die Anschläge derart angeordnet sind, daß sie den Schließbartweg des zweiten Profilzylinders auf einen Winkel von 111° begrenzen.

Ein besonders kostengünstiges Schloß-Beschlag-System ist dadurch erzielbar, wenn sowohl das Schloßsystem als auch der erste Profilzylinder handelsübliche Bauteile sind.

Weitere Vorteile und Merkmale der vorliegenden Erfindung ergeben sich aus der folgenden Beschreibung einer Ausführungsform, sowie aus den Zeichnungen, auf die Bezug genommen wird. Es zeigen:
- Fig. 1: ein Schloß-System, das mittels des ersten Profilzylinders verschlossen ist;
- Fig. 2: das Schloß-System gem. Fig.1, das mittels des ersten Profilzylinders geöffnet ist;
- Fig. 3: das Schloß-System gem. Fig.1 bzw. Fig.2, das mittels des zweiten Profilzylinders verschlossen ist;
- Fig. 4: eine Schloßdecke bzw. einen Schloßboden des Schloßsystems gem. der Fig.1 bis 3.

Die Fig.1 bis 3 zeigen skizzenhaft verschiedene Schließzustände des erfindungsgemäßen Schloß-Beschlag-Systems.

In der Fig.1 ist das Schloß-Beschlag-System in dem Zustand dargestellt, in dem es mittels eines ersten Profilzylinders 18 verschlossen ist. Dieser Zustand ist beispielsweise dann gegeben, wenn die mit dem erfindungsgemäßen Schloß-Beschlag-System versehene Tür einen unbesetzten Raum verschließt.

Ein in der Fig.1 skizzenhaft dargestelltes Einsteckschloß 10 weist dabei eine Falle 12 sowie einen Riegel 14 auf, die aus Verriegelungsgründen einen Stulp 16 durchdringen und von diesem nach außen herausragen können.

Des weiteren ist ein, dem Stulp 16 benachbarter erster Profilzylinder 18 gezeigt, der ein Halb-Profilzylinder ist, der bei einem Schließweg von 360° einen Schließbartweg von 180° aufweist. Es ist selbstverständlich, daß dieser Schließbartweg derart angeordnet ist, daß eine an dem ersten Profilzylinder 18 angebrachte Schließnase 26 in eine in dem Riegel 14 ausgeformte erste Aussparung 26a eingreifen kann, um den Riegel 14 zu betätigen.

Da die Fig.1 den Zustand zeigt, in dem das Schloß-Beschlag-System mittels des ersten Profilzylinders 18 verschlossen ist, weist selbstverständlich die Schließnase 26 des ersten Profilzylinders 18 zu dem Stulp 16 hin.

Ferner ist aus der Fig.1 erkennbar, daß eine Schließnase 30 eines zweiten Profilzylinders 20, der auf der dem Stulp 16 entgegengesetzten Seite des ersten Profilzylinders 18 angeordnet ist, nicht in eine, in dem Riegel 14 für die Schließnase 30 des zweiten Profilzylinders 20 ausgeformte Aussparung 30a eingreifen kann.

Selbstverständlich ist es auch möglich, das Einsteckschloß 10 derart auszugestalten, daß die Schließnase 30 des zweiten Profilzylinders 20 auch in diesem in Fig.1 gezeigten Zustand den Riegel 14 betätigen kann.

Dies ist allerdings bei der gezeigten Ausführungsform nicht notwendig, da dieser Zustand lediglich bei einem unbesetzten Raum auftreten kann, so daß ein Zugriff auf diesen Raum durch Rettungspersonal oder ähnlichem nicht notwendig ist, und das Einsteckschloß 10 über den ersten Profilzylinder 18 ganz normal betätigt werden kann.

In der Fig.2 ist ein Zustand des Einsteckschlosses 10 gezeigt, in dem das Einsteckschloß 10 mittels des ersten Profilzylinders 18 geöffnet, aber noch nicht mittels des zweiten Profilzylinders 20 verschlossen wurde.

Dieser Zustand ist dann gegeben, wenn eine berechtigte Person einen entsprechenden Schüssel in den ersten Profilzylinder 18 eingesteckt und diesen betätigt hat, um Zugang zu einem entsprechenden damit verschlossenen Raum zu erlangen.

In der Fig.2 ist deutlich zu erkennen, daß die Schließnase 26 des ersten Profilzylinders 18 in eine gegenüber derjenigen in Fig.1 gezeigten Position um 180° verschwenkt ist. Wie deutlich erkennbar, ist es lediglich in dieser Position möglich, daß die Schließnase 30 des zweiten Profilzylinders 20 in die entsprechende Aussparung 30a des Riegels 14 eingreifen kann, um den Riegel 14 in seine Schließposition zu verfahren.

Wie des weiteren aus der Fig.2 entnehmbar, ist die Schließnase 30 des zweiten Profilzylinders 20 bezüglich der Position der Schließnase 26 des ersten Profilzylinders, also bezüglich der Horizontalen, um einen bestimmten Winkel in Richtung auf den Riegel 14 verschwenkt, der in dieser Ausführungsform 21° beträgt.

Wie in der Fig.3 gezeigt, hat die Schließnase 30 über die Aussparung 30a für den zweiten Profilzylinder 20 den Riegel 14 in eine Schließstellung verfahren. Dabei beträgt der Schließbartweg für den zweiten Profilzylinder 20 in dieser Ausführungsform 90°. Um diese Schließstellung mittels einer 90°-Schwenkbewegung über beispielsweise einen Handhebel (nicht in den Figuren gezeigt) zu erzielen, kann vorteilhafterweise ein beispielsweise Verbindungsvierkant eines Handhebels um 21° zur entsprechenden, ebenfalls nicht dargestellten, Vierkantöffnung des zweiten Profilzylinders 20 versetzt sein, um mit einer 90°-Schwenkbewegung des Handhebels den Riegel 14 in seine Schließposition zu verfahren.

Wie sich aus der Fig.3 ergibt, ist es in diesem Fall nicht möglich, den Riegel 14 mittels der Schließnase 26 des ersten Profilzylinders 18 zu betätigen. Damit ist sichergestellt, daß eine andere berechtigte Person von der, dem Handhebel gegenüberliegenden Seite des Schloß-Beschlag-Systems über den ersten Profilzylinder 18 keinen Zugang erlangen bzw. den Riegel 14 nicht entriegeln kann.

Des weiteren ist aus dieser Fig.3 entnehmbar, daß der Riegel 14 mittels des zweiten Profilzylinders 20 über die Schließnase 30 von beiden Seiten das Einsteckschloß 10 betätigt werden kann.

In der Fig.4 ist skizzenhaft eine Schloßdecke bzw. ein Schloßboden 22 des Einsteckschlosses 10 dargestellt. Aus dieser Fig.4 sind Maßnahmen erkennbar, die den Einbau beider Profilzylinder 18 und 20 erleichtern.

So ist z.B. für den Einbau, aber auch für die Auswechslung des ersten Profilzylinders 18 in einer Schloßdecke bzw. in einem Schloßboden 22 eine zusätzliche Aussparung 24 vorgesehen, durch die die Schließnase 26 des ersten Profilzylinders 18 hindurchgeführt werden kann. Da der erste Profilzylinder 18 ein Halb-Profilzylinder ist, kann seine entsprechende Schließnase 26 nicht in eine, in den Figuren senkrecht nach unten weisende Position verfahren werden, so daß seine Schließnase 26 immer aus der normalen Kontur des Profilzylinders 18 herausragt.

Wenn diese Aussparung 24 nicht ausgearbeitet ist, muß das Einsteckschloß 10 evtl. aus einer Tür ausgebaut und auseinandergenommen werden, um den entsprechenden Profilzylinder 18 einzusetzen. Durch die Ausformung der Aussparung 24 ist dies nicht mehr notwendig, da die entsprechende Schließnase 26 des ersten Profilzylinders 18 unabhängig von dem Einbauzustand des Einsteckschlosses 10 eingesetzt werden kann.

Des weiteren ist aus der Figur 4 entnehmbar, daß die Schloßdecke bzw. der Schloßboden 22 in der Nähe des kreisförmigen Bereiches zwei Anschläge 28 aufweist, die einen Einbau des zweiten Profilzylinders 20 erleichtern, da diese einen Schwenkbereich der Schließnase 30 des zweiten Profilzylinders 20 festlegen.

Vorteilhafterweise beschreibt der Schließbartweg der Schließnase 30 des zweiten Profilzylinders 20 einen bestimmten Winkel, damit die obengenannten Verschwenkbedingungen des Handhebels eingehalten werden können.

Bevorzugt beträgt dieser Winkel 111°.

Von besonderem Vorteil ist bei dem erfindungsgemäßen Schloß-Beschlag-System, daß sowohl für das Einsteckschloß 10 als auch für den ersten Profilzylinder 18 handelsübliche Bauteile verwandt werden können. Dabei kann für den ersten Profilzylinder ein Schließsystem mit einem sogenannten Sicherheitsschlüssel verwandt werden, während für das System des zweiten Profilzylinders ein Spezialsteckschlüssel verwandt werden kann.

Erfindungsgemäß ist daher sichergestellt, daß mit dem beschriebenen Schloß-Beschlag-System eine Betätigung durch eine berechtigte Person ermöglicht ist, allerdings nach dieser zulässigen Betätigung eine weitere berechtigte Person keinen Zugriff auf dieses System hat. Trotzdem kann während einer Benutzung durch eine berechtigte Person dieses System durch Rettungsdienste oder ähnlichem entriegelt werden.

## Patentansprüche

1. Schloss-Beschlag-System mit einem Einsteckschloss (10), das eine Falle (12), einen Riegel (14), einen ersten, einem Stulp (16) benachbarten Profilzylinder (18) sowie einen zweiten Profilzylinder (22) aufweist, der auf der dem Stulp (16) entgegengesetzten Seite des ersten Profilzylinders (18) angeordnet ist, **dadurch gekennzeichnet, dass** der erste Profilzylinder ein Profil-Halbzylinder ist, der bei einem Schließweg von 360° einen Schließbartweg von 180° aufweist, wobei der Schließbartweg in der Weise begrenzt ist, dass die Schließnase nicht in eine vom Riegel wegweisenden Position verfahren werden kann.

2. Schloß-Beschlag-System nach Anspruch 1, **dadurch gekennzeichnet, daß** der erste Profilzylinder (18) mittels eines Zylinderschlüssels bzw. Sicherheitsschlüssels betätigbar ist.

3. Schloß-Beschlag-System nach Anspruch 1 oder 2, **dadurch gekennzeichnet, daß** der zweite Profilzylinder (20) mittels eines Spezialsteckschlüssels betätigbar ist.

4. Schloß-Beschlag-System nach Anspruch 3, **dadurch gekennzeichnet, daß** sowohl der erste Profilzylinder (18) als auch der zweite Profilzylinder (20) mit den entsprechenden Schlüsseln nur von einer ersten Seite des Schloßsystems aus betätigbar sind.

5. Schloß-Beschlag-System nach mindestens einem der vorstehenden Ansprüche 1 bis 4, **dadurch gekennzeichnet, daß** zur Betätigung der Falle (12) mindestens eine Türklinke angeordnet ist.

6. Schloß-Beschlag-System nach Anspruch 4 oder 5, **dadurch gekennzeichnet, daß** zur Betätigung des zweiten Profilzylinders (20) von der der ersten Seite entgegengesetzten Seite aus ein Handhebel angeordnet ist.

7. Schloß-Beschlag-System nach Anspruch 6, **dadurch gekennzeichnet, daß** ein Verbindungsstück des Handhebels zum zweiten Profilzylinder (20) um einen Winkel zwischen 1° bis 89° verdreht ist.

8. Schloß-Beschlag-System nach Anspruch 7, **dadurch gekennzeichnet, daß** der Winkel 21° beträgt.

9. Schloß-Beschlag-System nach Anspruch 7 oder 8, **dadurch gekennzeichnet, daß** das Verbindungsstück ein Verbindungsvierkant ist, der in eine entsprechende Vierkantöffnung des zweiten Profilzylinders (20) eingreift.

10. Schloß-Beschlag-System nach mindestens einem der vorstehenden Ansprüche 6 bis 9, **dadurch gekennzeichnet, daß** der Handhebel ein behindertengerecht geformt ist.

11. Schloß-Beschlag-System nach mindestens einem der vorstehenden Ansprüche 4 bis 10, **dadurch gekennzeichnet, daß** auf der ersten Seite des Schloßsystems bzw. in einem auf dieser Seite angebrachten Beschlag eine Anzeige für den Schließzustand des Schloßsystems angeordnet ist

12. Schloß-Beschlag-System nach mindestens einem der vorstehenden Ansprüche 1 bis 11, **dadurch gekennzeichnet, daß** in einer Schloßdecke bzw. in einem Schloßboden (22) eine Aussparung (24) zur Aufnahme einer Schließnase (26) des ersten Profilzylinders (18) ausgeformt ist.

13. Schloß-Beschlag-System nach mindestens einem der vorstehenden Ansprüche 1 bis 12, **dadurch gekennzeichnet, daß** in einer Schloßdecke bzw. in einem Schloßboden (22) zwei Anschläge (28) angeordnet sind, die den Schließbartweg für die Schließnase (28) des zweiten Profilzylinders (20) begrenzen.

14. Schloß-Beschlag-System nach Anspruch 13, **dadurch gekennzeichnet, daß** die Anschläge (28) den Schließbartweg des zweiten Profilzylinders (20) auf einen Winkel von 111° begrenzen.

15. Schloß-Beschlag-System nach mindestens einem der vorstehenden Ansprüche 1 bis 14, **dadurch gekennzeichnet, daß** sowohl das Schloßsystem als auch der erste Profilzylinder (18) handelsübliche Bauteile sind.

## Claims

1. Lock and furniture system having a mortise lock (10), which comprises a latch (12), a locking bar (14), a first profile cylinder (18) adjacent to a face plate (16), as well as a second profile cylinder (22), which is disposed at the opposite side of the first profile cylinder (18) to the face plate (16), **characterized in that** the first profile cylinder is a profile half-cylinder which, with a locking path of 360°, has a locking bit path of 180°, wherein the locking bit path is delimited such that the locking lug may not be moved into a position pointing away from the locking bar.

2. Lock and furniture system according to claim 1, **characterized in that** the first profile cylinder (18) is actuable by means of a cylinder key and/or security key.

3. Lock and furniture system according to claim 1 or 2, **characterized in that** the second profile cylinder (20) is actuable by means of a special socket key.

4. Lock and furniture system according to claim 3, **characterized in that** both the first profile cylinder (18) and the second profile cylinder (20) are actuable by the appropriate key only from a first side of the lock system.

5. Lock and furniture system according to at least one of the preceding claims 1 to 4, **characterized in that** for actuating the latch (12) at least one door handle is provided.

6. Lock and furniture system according to claim 4 or 5, **characterized in that** there is provided a hand lever for actuating the second profile cylinder (20) from the opposite side to the first side.

7. Lock and furniture system according to claim 6, **characterized in that** a connecting part of the hand lever is rotated through an angle of between 1° and 89° relative to the second profile cylinder (20).

8. Lock and furniture system according to claim 7, **characterized in that** the angle is 21°.

9. Lock and furniture system according to claim 7 or 8, **characterized in that** the connecting part is a connecting four-cornered shaft, which engages into a corresponding four cornered opening of the second profile cylinder (20).

10. Lock and furniture system according to at least one of the preceding claims 6 to 9, **characterized in that** the hand lever is of a shape adapted to the needs of the disabled.

11. Lock and furniture system according to at least one of the preceding claims 4 to 10, **characterized in that** at the first side of the lock system and/or in furniture provided at said side there is disposed an indicator for the locked state of the lock system.

12. Lock and furniture system according to at least one of the preceding claims 1 to 11, **characterized in that** in a lock top and/or in a lock base (22) there is formed a recess (24) for receiving a locking lug (26) of the first profile cylinder (18).

13. Lock and furniture system according to at least one of the preceding claims 1 to 12, **characterized in that** disposed in a lock top and/or in a lock base (22) are two stops (28), which limit the locking bit path for the locking lug (28) of the second profile cylinder (20).

14. Lock and furniture system according to claim 13, **characterized in that** the stops (28) limit the locking bit path of the second profile cylinder (20) to an angle of 111°.

15. Lock and furniture system according to at least one of the preceding claims 1 to 14, **characterized in that** both the lock system and the first profile cylinder (18) are commercially available components.

## Revendications

1. Système de serrure-ferrure avec une serrure à mortaise (10), qui présente un pêne demi-tour (12), un pêne dormant (14), un premier cylindre profilé (18) voisin d'un fourreau (16), et un deuxième cylindre profilé (22), disposé de l'autre côté du fourreau (16) par rapport au premier cylindre profilé (18), **caractérisé en ce que** le premier cylindre profilé est un demi-cylindre profilé qui présente une course de la barbe de fermeture de 180° pour une course de fermeture de 360°, en même temps que la course de la barbe de fermeture est limitée de telle sorte que le doigt de fermeture ne peut pas être amené dans une position où il est détourné du pêne.

2. Système de serrure-ferrure selon la revendication 1, **caractérisé en ce que** le premier cylindre profilé (18) est actionnable par une clé cylindrique ou une clé de sécurité.

3. Système de serrure-ferrure selon la revendication 1 ou 2, **caractérisé en ce que** le deuxième cylindre profilé (20) est actionnable par une clé enfichable spéciale.

4. Système de serrure-ferrure selon la revendication 3, **caractérisé en ce que** aussi bien le premier cylindre profilé (18) que le deuxième cylindre profilé (20) ne peuvent être actionnés avec les clés correspondantes que d'un côté dit premier côté du système de serrure.

5. Système de serrure-ferrure selon au moins l'une des revendications ci-dessus 1 à 4, **caractérisé en ce que**, pour l'actionnement du pêne demi-tour (12), il est prévu au moins une béquille.

6. Système de serrure-ferrure selon la revendication 4 ou 5, **caractérisé en ce que**, pour l'actionnement du deuxième cylindre profilé (20), un levier à main est disposé du côté opposé au premier côté.

7. Système de serrure-ferrure selon la revendication 6, **caractérisé en ce qu'**un élément de liaison du levier à main au deuxième cylindre profilé (20) est décalé d'un angle compris entre 1 et 89°.

8. Système de serrure-ferrure selon la revendication 7, **caractérisé en ce que** l'angle est de 21°.

9. Système de serrure-ferrure selon la revendication 7 ou 8, **caractérisé en ce que** l'élément de liaison est un quatre-pans de liaison, qui agit dans un trou carré correspondant du deuxième cylindre profilé (20).

10. Système de serrure-ferrure selon au moins une des revendications 6 à 9, **caractérisé en ce que** le levier à main a une forme permettant son actionnement par des personnes handicapées.

11. Système de serrure-ferrure selon au moins une des revendications 4 à 10, **caractérisé en ce que** du premier côté du système de serrure, resp. dans une ferrure montée de ce côté, est disposé un affichage de l'état de fermeture du système de serrure.

12. Système de serrure-ferrure selon au moins une des revendications 1 à 11, **caractérisé en ce que** dans un foncet ou dans un palâtre (22) est pratiqué un évidement (24) pour loger un doigt de fermeture (26) du premier cylindre profilé (18).

13. Système de serrure-ferrure selon au moins une des revendications 1 à 12, **caractérisé en ce que** dans un foncet ou dans un palâtre (22) sont disposées deux butées (28), qui limitent la course de la barbe de fermeture pour le doigt de fermeture (30) du deuxième cylindre profilé (20).

14. Système de serrure-ferrure selon la revendication 13, **caractérisé en ce que** les butées (28) limitent la course de la barbe de fermeture du deuxième cylindre profilé (20) à un angle de 111°.

15. Système de serrure-ferrure selon au moins une des revendications 1 à 14, **caractérisé en ce que** le système de serrure tout comme le premier cylindre profilé (18) sont des composants du commerce.
